# EUROPÄISCHE PATENTANMELDUNG

(11) **EP 1 574 153 A1**
(43) Veröffentlichungstag der Anmeldung: **14.09.2005**
(21) Anmeldenummer: 05101216.9
(22) Anmeldetag: 18.02.2005
(51) Int. Cl.: A47F 5/16, A47F 3/00

(54) **Präsentationseinrichtung für Waren**

(30) Priorität: 12.03.2004 DE 202004004038 U
(71) Anmelder: Gust. Alberts GmbH & Co. KG, 58849 Herscheid (DE)
(72) Erfinder: Alberts, Dietrich, 58849 Herscheid (DE)
(74) Vertreter: Beckmann, Jürgen

(57) **Zusammenfassung**

Die Erfindung betrifft eine Präsentationseinrichtung für Waren, beispielsweise für Briefkästen. Die Präsentationseinrichtung umfasst einen frontseitig einsehbaren Schaukasten (1) mit einer Präsentationsfläche (6) zur Aufnahme von Waren, welche im Inneren des Schaukastens (1) geneigt vom Boden (8) zur Rückwand (10) des Schaukastens (1) verläuft. Ein oberer Abschnitt (5) der Rückwand (10) des Schaukasten (1) ist sichtbar und kann eine Abbildung tragen. Ferner bleibt ein vorderer Abschnitt des Bodens (8) frei.

## Beschreibung

Die Erfindung betrifft eine Präsentationseinrichtung für Waren, beispielsweise für Briefkästen.

Aus dem Stand der Technik sind Präsentationseinrichtungen für Waren bekannt, bei denen ein von vorne einsehbarer Schrank beziehungsweise ein Regal mehrere geneigt verlaufende Präsentationsflächen oder Schubladen aufweist (vgl. DE 695 07 107 T2, DE 694 10 960 T2, US 1 112 917).

Ausgehend hiervon war es Aufgabe der vorliegenden Erfindung, Mittel zur Präsentation größerer Objekte wie beispielsweise von Briefkästen sowie von zugehörigen Informationen bereitzustellen.

Diese Aufgabe wird durch eine Präsentationseinrichtung mit dem Merkmalen des Anspruchs 1 gelöst. Vorteilhafte Ausgestaltungen sind in den Unteransprüchen enthalten.

Die erfindungsgemäße Präsentationseinrichtung wird nachfolgend unter Bezugnahme auf die beigefügten Figuren beschrieben, welche eine bevorzugte Ausführungsform zeigen. Die in den Figuren 1 und 2 enthaltenen Maße sind dabei in der Einheit Millimeter und nur als beispielhaft zu verstehen.
- Figur 1: zeigt die Präsentationseinrichtung im Schnitt von der Seite;
- Figur 2: zeigt eine Frontansicht der Präsentationseinrichtung;
- Figur 3: zeigt eine Abbildung einer mit Briefkästen bestückten Präsentationseinrichtung.

Die in den Figuren dargestellte Präsentationseinrichtung dient der Darbietung von Gegenständen wie beispielsweise verschiedenen Briefkästen aus einem Produktsortiment (vgl. Figur 3). Die Einrichtung enthält einen Schaukasten 1, welcher eine Rückwand 10, einen Boden 8, einen Deckel 3 sowie Seitenwände (in den Figuren nicht erkennbar) enthält. Der Schaukasten 1 ist an seiner Frontseite offen, d.h. für einen Betrachter einsehbar. Alternativ könnte die Frontseite auch durch eine transparente Platte verschlossen sein. Ferner ist der Schaukasten 1 an einem vertikalen Träger 4 befestigt, wobei der Träger 4 zum Beispiel über einen Fuß 9 auf dem Boden stabil abgestellt sein kann. Der Schaukasten 1 kann jedoch unmittelbar auch an einer Wand in einer gewünschten Höhe befestigt sein.

Der Schaukasten 1 enthält in seinem Inneren eine Präsentationsfläche 6, die durch ein großflächiges Brett gebildet wird, welches sich vom Boden 8 bis zur Rückwand 10 des Schaukastens erstreckt, wobei etwa das vordere Drittel des Bodens 8 und das etwa obere Drittel der Rückwand 10 (Fläche 5) frei bleibt. Die freie Fläche 5 an der Rückwand 10 kann insbesondere für die Anbringung einer Abbildung wie z.B. einer Fototapete verwendet werden. Die auszustellenden Produkte können dagegen an der Präsentationsfläche 6 befestigt werden, so dass sie für einen Betrachter gut sichtbar sind. Die Präsentationsfläche 6 verläuft vorzugsweise unter einem Winkel von 30° bis 80°, besonders bevorzugt von ca. 60° zur Horizontalen bzw. zum Boden 8.

Wie aus Figur 2 erkennbar ist, ist die vordere, offene Kante des Schaukastens 1 vorzugsweise mit nach innen überstehenden Rahmenschenkeln 2, 7, 11,12 gleicher Breite eingefasst, so dass sie ein optisch ansprechendes Aussehen erhält. Ferner dient der untere Rahmenschenkel 7 dem Rückhalt von Gegenständen im Schaukasten, während der obere Rahmenschenkel 2 eine hinter ihm an der Unterseite des Deckels 3 angebrachte Beleuchtung (nicht dargestellt) verblendet.

Wie aus Figur 3 erkennbar ist, können oberhalb und unterhalb des Schaukastens weitere Informationseinrichtungen wie beispielsweise Schautafeln über verschiedene Briefkastenmodelle angebracht werden.

## Patentansprüche

1. Präsentationseinrichtung für Waren, umfassend
- einen frontseitig einsehbaren Schaukasten (1);
- eine Präsentationsfläche (6) zur Aufnahme von Waren, welche im Inneren des Schaukastens (1) geneigt vom Boden (8) zur Rückwand (10) des Schaukastens (1) verläuft;
wobei
- ein oberer Abschnitt (5) der Rückwand (10) des Schaukasten (1) sichtbar ist und eine Abbildung tragen kann; und
- ein vorderer Abschnitt des Bodens (8) frei bleibt.

2. Präsentationseinrichtung nach Anspruch 1,
**dadurch gekennzeichnet, dass** die vordere Kante des Schaukastens (1) durch Rahmenschenkel (2, 7, 11, 12) eingefasst ist.

3. Präsentationseinrichtung nach einem der Ansprüche 1 oder 2,
**dadurch gekennzeichnet, dass** der Schaukasten (1) an einem Trägersystem (4) befestigt ist.

4. Präsentationseinrichtung nach einem der Ansprüche 1 bis 3,
**dadurch gekennzeichnet, dass** im Inneren des Schaukastens (1) eine Beleuchtung für die Präsentationsfläche (6) installiert ist.
